# EUROPÄISCHE PATENTSCHRIFT

(11) **EP 0 290 844 B1**
(45) Veröffentlichungstag und Bekanntmachung des Hinweises auf die Patenterteilung: **21.07.1993**
(21) Anmeldenummer: 88106532.0
(22) Anmeldetag: 23.04.1988
(51) Int. Cl.: H01Q 13/02

(54) **Richtantenne**
Directional antenna
Antenne directive

(30) Priorität: 14.05.1987 DE 3716033
(43) Veröffentlichungstag der Anmeldung: 17.11.1988
(73) Patentinhaber: ANT Nachrichtentechnik GmbH, D-71522 Backnang (DE)
(72) Erfinder: Otters, Heinrich, Dipl.-Ing., D-7159 Auenwald (DE)

(56) Entgegenhaltungen:
- EP-A- 0 034 810
- GB-A- 2 059 164
- US-A- 4 578 681
- A.W. Love "Reflector Antennas", Part IV:"Microwave Antennas Derived from the Cassegrain Telescope" and Part VI:"The Radiaton Pattern and Impedance of Offset and Symmetrical Near-FieldCassegrainian and Gregorian Antennas, 1978,Institute and Electrical and Electronics Engineers US, Pages 136,144,219,220.
- H.Jasik et al."Antenna Engineering Handbook", Second Edition, chapter 17:"Reflector Antennas", 1984,McGraw-Hill, New York, Pages 17-28 to 17-29.

## Beschreibung

Die vorliegende Erfindung betrifft eine Richtantenne, die aus einem Hauptreflektor, einem in deren Fußpunkt befindlichen Hornstrahler und einem Subreflektor besteht, der die vom Hornstrahler abgegebene Strahlung zum Hauptreflektor hin umlenkt.

Richtantennen, die in der Regel aus einem Hornstrahler, einem Hauptreflektor und einem Subreflektor bestehen, finden z.B. Anwendung im terrestrischen Richtfunk, in der Funkortung oder im Satellitenfunk. Von solchen Richtantennen wird manchmal verlangt, daß sie ein nicht rotationssymmetrisches - z.B. ein elliptisches - Strahlungsfeld erzeugen, was insbesondere beim Satellitenfunk von Bedeutung ist, um asymmetrische Gebiete auf der Erde auszuleuchten. In diesen Fällen müssen also beim Entwurf einer Richtantenne Maßnahmen ergriffen werden, um Einfluß auf die Form ihres Strahlungsfeldes zu nehmen.

Zu diesem Zweck ist bei einer aus der DE-A 30 07 150 bekannten Richtantenne, damit diese ein elliptisches Strahlungsfeld erzeugt, der Erreger mit Einschlitzungen und einem an seiner Innenwandung angebrachten dielektrischen Rohr versehen, das über die Erregeröffnung hinausragt und die Einschlitzungen abdeckt. Ebenfalls zur Erzeugung eines elliptischen Strahlungsfeldes ist bei einer aus der DE-A- 29 39 562 hervorgehenden Antenne ein Hornstrahler mit einer elliptischen Apertur eingesetzt. Hornstrahler mit elliptischer Apertur bringen aber gewisse fertigungstechnische Probleme mit sich.

Aus A. W. LOVE "Reflector Antennas", Part IV:" Microwave Antennas Derived from the Cassegrain Telescope", 1978, Institute of Electrical and Electronics Engineers, US, S. 144 ist eine Richtantenne mit einem Haupt- und einem Subreflektor bekannt, bei der der Hauptreflektor vor einem Hornstrahler angeordnet ist. Der vor dem Horn befindliche Bereich des Hauptreflektors ist als ein Gitter ausgebildet, das die Funktion eines Polarisationsfilters hat. Es läßt Wellen einer bestimmten Polarisationsrichtung durch, wogegen Wellen einer dazu orthogonalen Polarisationsrichtung reflektiert werden.

Der Erfindung liegt nun die Aufgabe zugrunde, eine Richtantenne anzugeben, die fertigungstechnisch einfach herzustellende Mittel aufweist, die in der Lage sind, dem Strahlungsfeld der Antenne eine gewünschte Form zu verleihen.

Erfindungsgemäß wird diese Aufgabe durch die Merkmale des Anspruchs 1 gelöst.

Vorteilhafte Weiterbildungen der Erfindung gehen aus den Unteransprüchen hervor.

Anhand eines in der Zeichnung dargestellten Ausführungsbeispiels wird nachfolgend die Erfindung näher erläutert.
Fig. 1 zeigt eine Richtantenne im Querschnitt und
Fig. 2 eine Sicht in Richtung auf die Apertur des Hornstrahlers der Antenne.

Der Fig. 1 ist eine Richtantenne zu entnehmen, die aus einem Hauptreflektor 1, einem in dessen Fußpunkt befindlichen Hornstrahler 2 und einem Subreflektor 3 besteht, der die vom Hornstrahler 2 abgegebene Strahlung zum Hauptreflektor 1 hin umlenkt. Außerhalb des Hornstrahlers 2 ist in dessen Strahlungsfeld eine leitende Scheibe 4 angeordnet, welche eine Öffnung 5 aufweist, die mindestens so groß wie die Apertur des Hornstrahlers 2 ist. Diese Scheibe 4 beeinflußt die Form des vom Hornstrahler 2 ausgehenden Strahlungsfeldes je nachdem wie Größe und Form der Öffnung 5 in der Scheibe 4 gewählt sind und wie weit die Scheibe 4 von der Hornapertur entfernt ist. Wie die Draufsicht auf die Scheibe 4 und die dahinter liegende Apertur des Hornstrahlers 2 in Fig. 2 zeigt, ist die Öffnung 5 in der Scheibe 4 z.B. ellipsenförmig, um dem vom runden Hornstrahler ausgehenden rotationssymmetrischen Strahlungsfeld die Form einer Ellipse zu verleihen. Und zwar verkleinert sich nur der Winkel der Strahlung in der Ebene der kleinen Ellipsenachse, wogegen der Winkel der Strahlung in der Ebene der großen Ellipsenachse unbeeinflußt bleibt. Man kann also trotz des Einsatzes eines runden Hornstrahlers, der fertigungstechnisch problemlos herstellbar ist, ein asymmetrisches Strahlungsfeld erzeugen. Es sind auch andere das Strahlungsfeld formende nicht rotationssymmetrische Öffnungsquerschnitte möglich, z.B. rechteckförmige, rautenförmige etc..

Eine Scheibe mit einem rotationssymmetrischen (runden) Öffnungsquerschnitt vor einem kreisrunden Hornstrahler hat den vorteilhaften Effekt, daß der Flankenabfall der Primärcharakteristik außerhalb des Durchlaßwinkelbereichs der Scheibe sehr steil wird. Das bedeutet, daß die unerwünschte Subreflektorüberstrahlung überproportional stark gedämpft wird. Da die Strahlwinkelreduktion frequenzabhängig ist, kann die natürliche Frequenzabhängigkeit der Keulenbreite des Hornes kompensiert werden und der Reflektor so frequenzabhängig ausgeleuchtet werden.

Statt nur eine leitende Scheibe 4 mit einer Öffnung 5 zu verwenden, wie es aus der Zeichnung hervorgeht, können ebenso zwei oder noch mehr leitende Scheiben parallel hintereinander angeordnet werden, deren gegenseitige Abstände und Öffnungsquerschnitte so zu wählen sind, daß die gewollte Beeinflussung des Strahlungsfeldes erreicht wird.

Es ist zweckmäßig, die leitende Scheibe 4 so gekrümmt auszubilden (vgl. Fig. 1), daß evtl. daran reflektierte Strahlen nicht konzentriert auf dem Hauptreflektor 1 fallen, sondern in weitem Winkel gestreut werden. Durch Beschichten der leitenden Scheibe 4 mit einem Absorbermaterial lassen sich störende Strahlreflexionen verringern.

Als Befestigungsmittel für die Scheibe 4 sind Haltestreben 6 vorgesehen, die einerseits am Rand des Hornstrahlers 2 angebracht und andererseits mit der Scheibe 4 verbunden sind.

## Patentansprüche

1. Richtantenne, die aus einem Hauptreflektor (1), einem in dessen Fußpunkt befindlichen Hornstrahler (2) und einem Subreflektor (3) besteht, der die vom Hornstrahler (2) abgegebene Strahlung zum Hauptreflektor (1) hin umlenkt,
dadurch gekennzeichnet,
daß außerhalb des Hornstrahlers (2) in dessen Strahlungsfeld und vor dem Subreflektor (3) mindestens eine leitende Scheibe (4) angeordnet ist, welche eine Öffnung (5) aufweist, die mindestens so groß ist wie die Hornapertur, und daß der Abstand der Scheibe (4) von der Hornapertur und der Öffnungsquerschnitt (5) so dimensioniert sind, daß das Strahlungsfeld eine gewünschte Form annimmt.

2. Richtfunkantenne nach Anspruch 1, dadurch gekennzeichnet, daß die Öffnung (5) in der leitenden Scheibe (4) kreisförmig ist.

3. Richtantenne nach Anspruch 1, dadurch gekennzeichnet, daß die Öffnung (5) in der leitenden Scheibe (4) rechteckförmig ist.

4. Richtantenne nach Anspruch 1, dadurch gekennzeichnet, daß die Öffnung (5) in der leitenden Scheibe (4) ellipsenförmig ist.

5. Richtantenne nach Anspruch 1 und 4, dadurch gekennzeichnet, daß der Hornstrahler (2) einen runden und die Öffnung (5) in der leitenden Scheibe (4) einen ellipsenförmigen Querschnitt hat.

6. Richtantenne nach einem der vorhergehenden Ansprüche, dadurch gekennzeichnet, daß die leitende Scheibe (4) mit einem Absorbermaterial beschichtet ist.

7. Richtantenne nach einem der vorhergehenden Ansprüche, dadurch gekennzeichnet, daß die leitende Scheibe (4) so gebogen ist, daß daran reflektierte Strahlen weit gestreut werden.

## Claims

1. Directional antenna, which consists of a main reflector (1), a horn radiator (2) disposed in the base thereof and a subsidiary reflector (3) which deflects the radiation, which is issued by the horn radiator (2), to the main reflector (1), characterised thereby that arranged outside the horn radiator (2) in the radiation field thereof and in front of the subsidiary reflector (3) is at least one conductive disc (4), which has an opening (5) which is at least as large as the horn aperture, and that the spacing of the disc (4) from the horn aperture and the opening cross-section (5) are so dimensioned that the radiation field receives a desired shape.

2. Directional antenna according to claim 1, characterised thereby that the opening (5) in the conductive disc (4) is circular.

3. Directional antenna according to claim 1, characterised thereby that the opening (5) in the conductive disc (4) is rectangular.

4. Directional antenna according to claim 1, characterised thereby that the opening (5) in the conductive disc (4) is elliptical.

5. Directional antenna according to claims 1 and 4, characterised thereby that the horn radiator (2) has a round cross-section and the opening (5) in the conductive disc (4) has an elliptical crosssection.

6. Directional antenna according to one of the preceding claims, characterised thereby that the conductive disc (4) is coated with an absorbent material.

7. Directional antenna according to one of the preceding claims, characterised thereby that the conductive disc (4) is so curved that the rays reflected thereat are widely scattered.

## Revendications

1. Antenne directionnelle constituée par un réflecteur principal (1) par un radiateur en cornet (2) se trouvant à la base de ce réflecteur et par un sous-réflecteur (3) qui renvoie vers le réflecteur principal (1) le rayonnement émis par le radiateur en cornet (2),
caractérisée
par le fait qu'en dehors du radiateur en cornet (2), dans le champ de rayonnement de celui-ci et devant le sous-réflecteur (3), est agencée au moins une plaque conductrice (4) qui présente une ouverture (5), laquelle est au moins aussi grande que l'ouverture du cornet, et par le fait que la distance de la plaque (4) à l'ouverture du cornet et la section de l'ouverture (5) sont dimensionnées de manière que le champ de rayonnement prenne une forme désirée.

2. Antenne directionnelle selon revendication 1, caractérisée par le fait que l'ouverture (5) dans la plaque conductrice (4) est circulaire.

3. Antenne directionnelle selon revendication 1, caractérisée par le fait que l'ouverture (5) dans la plaque conductrice est rectangulaire.

4. Antenne directionnelle selon revendication 1, caractérisée par le fait que l'ouverture (5) dans la plaque conductrice est ellipsoïdale.

5. Antenne directionnelle selon revendications 1 et 4, caractérisée par le fait que le radiateur en cornet (2) possède une section ronde et l'ouverture (5) dans la plaque conductrice (4) une section ellipsoïdale.

6. Antenne directionnelle selon l'une des revendications précédentes, caractérisée par le fait que la plaque conductrice (4) est revêtue d'un matériau absorbant.

7. Antenne directionnelle selon l'une des revendications précédentes, caractérisée par le fait que la plaque conductrice (4) est courbée de façon que les rayons s'y réfléchissant soient largement dispersés.
